# EUROPÄISCHE PATENTSCHRIFT

(11) **EP 0 139 782 B1**
(45) Veröffentlichungstag und Bekanntmachung des Hinweises auf die Patenterteilung: **28.12.1988**
(21) Anmeldenummer: 83110848.5
(22) Anmeldetag: 29.10.1983
(51) Int. Cl.: B63H 9/10, B63B 35/82

(54) **Veränderung der Segelfläche eines Segelbrettes**
Change of the area of the sail of a sailing-device
Changement de la surface de voilure d'un dispositif de voilure

(43) Veröffentlichungstag der Anmeldung: 08.05.1985
(73) Patentinhaber: Partanag AG, CH-8038 Zürich (CH)
(72) Erfinder: Scheibe, Klaus, Dipl.-Ing., CH-8038 Zürich (CH)
(74) Vertreter: Kohl, Karl-Heinz

(56) Entgegenhaltungen:
- CH-A- 281 043
- DE-A- 2 912 868
- DE-A- 3 031 724
- DE-A- 3 202 225
- DE-A- 3 207 077
- DE-C- 373 624
- FR-A- 2 456 662
- FR-A- 2 521 945
- US-A- 1 675 081

## Beschreibung

Die Erfindung betrifft einen Stehsegler nach dem Oberbegriff des Anspruches 1 bzw. des Anspruches 6-bzw. des Anspruches 8.

Herkömmliche Stehsegler können nicht an wechselnde Windstärken und an das unterschiedliche Können der Benutzer angepasst werden. Es ist zwar möglich, den Stehsegler bei höheren Windstärken oder für Anfänger gegen einen Stehsegler mit kürzerem Mast und kleinerem Segel auszutauschen. Dies ist allerdings nur am Bootssteg oder an der Startstelle möglich, so dass der Benutzer auf jeden Fall auch unter Inkaufnahme entsprechender Gefahren dorthin zurücksegeln muss. Denn während des Segelns ist eine Veränderung der Segel- und Windangriffsfläche nicht möglich, was jedoch bei einem plötzlich aufkommenden Unwetter insbesondere für Anfänger notwendig ist.

Es sind Stehsegler bekannt, die an wechselnde Windstärken und an das unterschiedliche Können der Benutzer angepasst werden können. Bei ihnen ist das Segel an einem Grossbaum angeschlagen und raffbar ausgebildet. Der Grossbaum ist über einen Teil seiner Länge beidseitig mit mehreren Halteschlaufen versehen. Das Segel ist in zwei Segelteile unterteilt, die an der Ober- und an der Unterseite des Grossbaumes in Nuten oder Schienen geführt werden. Ausserdem ist der Mast mit einer Längsnut versehen, in der die Vorlieks des oberen und des unteren Segelteiles laufen. Wenn die Segelfläche verkleinert werden soll, kann zunächst der untere Segelteil abgenommen werden. Es können aber auch beide Segelteile gerafft werden. Da der obere und der untere Segelteil am Grossbaum geführt sind, kann dieser während des Segelns vom Benutzer nicht ergriffen werden, so dass die gesonderten Halteschlaufen am Grossbaum erforderlich sind, an denen sich der Benutzer halten kann. Dadurch ist dieser Stehsegler nicht nur konstruktiv aufwendig und in seiner Veränderbarkeit schwer handhabbar, sondern auch schlecht zu lenken.

Beim gattungsgemässen Stehsegler (DE-A-3 207 077) ist das Segel drehfest mit dem drehbaren Mast verbunden. Um die Grösse der Segelfläche zu verändern, muss der Mast von Hand gedreht werden, wobei gleichzeitig das Spannseil auf ein auf dem Mast gelagertes Spill aufgewickelt werden muss. Da gleichzeitig der Mast gedreht und das Spannseil auf das Spill gewickelt bzw. von ihm abgewickelt werden muss, ist die Verstellung des Segels, insbesondere während des Segeins, umständlich und mühsam. Ausserdem müssen die Handhabungen am Mast durchgeführt werden; es bereitet dann erhebliche Schwierigkeiten, den Gabelbaum während der Verstellung ausreichend sicher zu halten.

Bei einem anderen bekannten Stehsegler (DE-A-3 031 724) wird das Segel nicht auf den Mast, sondern auf einen am Mast drehbar gelagerten Aufrollmast gewickelt. Er wird beim Abwickeln des Segels gegen die Kraft zweier Torsionsfedern gedreht, die am oberen und unteren Ende des Aufrollmastes vorgesehen sind. Anstelle der Torsionsfedern kann auch ein Motor zum Drehen des Aufrollmastes verwendet werden. Der zusätzliche Aufrollmast und dessen Lagerung am Mast führen zu einem erheblichen konstruktiven Aufwand des Stehseglers. Die Handhabungen zur Verstellung des Segels sind zudem umständlich und erschweren die Lenkbarkeit des Stehseglers, weil die Handhabungen - Drehen des Aufrollmastes und Lösen sowie Festklemmen des Spannseiles - am Mast vorgenommen werden müssen.

Der Erfindung liegt die Aufgabe zugrunde, den gattungsgemässen Stehsegler, der nur ein einziges Segel aufweist, so auszubilden, dass bei konstruktiv einfacher Ausbildung die Grösse der Segelfläche während des Segelns vom Benutzer in einfacher Weise verändert werden kann, ohne dass dabei die Lenkbarkeit des Stehseglers beeinträchtigt ist.

Diese Aufgabe wird beim gattungsgemässen Stehsegler erfindungsgemäss mit den kennzeichnenden Merkmalen des Anspruches 1 bzw. des Anspruches 6 bzw. des Anspruches 8 gelöst.

Beim erfindungsgemässen Stehsegler gemäss Anspruch 1 wird das Segel auf den Mast selbst aufgewickelt bzw. von ihm abgewickelt. Da der Mast unter der Kraft der Rückholfeder steht, kann das Segel einfach abgewickelt bzw. aufgewickelt werden. Da das Spannseil an dem vom Mast abgewandten Ende des Gabelbaumes betätigt werden kann, befindet sich die eine Hand des Benutzers im Bereich des Mastes und die andere Hand im Bereich des angeordneten Spanngliedes. Dadurch lässt sich der Stehsegler während des Verstellvorganges einwandfrei und sicher lenken. Infolge der beiden Rückholfedern am Mast und am Gabelbaumende lässt sich das Segel ohne Schwierigkeiten auf- und abwickeln, so dass die Veränderung der Grösse der Segelfläche während des Segelns einfach vorgenommen werden kann.

Beim erfindungsgemässen Stehsegler gemäss Anspruch 6 wird beim Drehen des Mastes zum Auf- und Abwickeln des Segels die Rückholfeder gespannt bzw. entspannt. Die Hülse schützt die Rückholfeder vor frühzeitigem Verschleiss oder Beschädigung. Da die Hülse am Drehlager des Stehseglers vorgesehen ist, ergeben sich sehr günstige Hebel- und Kraftverhältnisse beim Drehen des Mastes, so dass das Segel während des Segelns mühelos aufgewickelt bzw. abgewickelt werden kann. Das Spannseil ist von dem vom Mast abgewandten Ende des Gabelbaumes aus betätigbar, so dass der Benutzer während des Verstellvorganges die eine Hand im Bereich des Mastes und die andere Hand im Bereich des Gabelbaumendes hat, so dass der Stehsegler beim Verstellen des Segels einwandfrei gelenkt werden kann.

Beim erfindungsgemässen Stehsegler gemäss Anspruch 8 besteht der Mast aus zwei Mastteilen, die durch das Drehlager für den Gabelbaum miteinander verbunden sind. Die Mastteile werden beim Verstellen des Segels gegenüber dem Drehlager gedreht, wodurch die beiden Rückholfedern gespannt bzw. entspannt werden. Das Segel lässt sich darum mühelos auf den Mast aufwickeln bzw. von ihm abwickeln. Da die Rückholfedern im Bereich des Drehlagers vorgesehen sind, ergeben sich beim Drehen des Mastes wiederum günstige Hebel- und Kraftverhältnisse, die das Verstellen des Segels wesentlich erleichtern. Während des Verstellvorganges kann der Benutzer den Gabelbaum wieder im Bereich des Mastes und am Gabelbaumende halten, so dass der Stehsegler hierbei einwandfrei gelenkt werden kann.

Weitere Merkmale der Erfindung ergeben sich aus den weiteren Ansprüchen, der Beschreibung und den Zeichnungen.

Die Erfindung wird anhand einiger in den Zeichnungen dargestellter Ausführungsbeispiele näher erläutert. Es zeigen
Fig. 1 in schematischer Darstellung einen erfindungsgemässen Stehsegler mit maximaler Segelfläche,
Fig. 2 den Stehsegler gemäss Fig. 1 mit verringerter Segelfläche,
Fig. 3 in vergrösserter Darstellung eine Trennstelle im Segel im Bereich des Mastes in geschlossener Stellung sowie ein Gelenk zur Befestigung eines Gabelbaumes am drehbaren Mast,
Fig. 4 die Trennstelle und das Gelenk gemäss Fig. 3 in geöffneter Stellung,
Fig. 5 in vergrösserter und schematischer Darstellung das untere Ende des Mastes,
Fig. 6 in vergrösserter Darstellung eine Spannvorrichtung zum Spannen des Segels, teilweise in Ansicht und teilweise im Schnitt,
Fig. 7 eine Draufsicht auf die Spannvorrichtung gemäss Fig. 6,
Fig. 8 in vergrösserter Darstellung eine weitere Ausführungsform eines Drehlagers an der Verbindungsstelle zwischen Gabelbaum und Mast,
Fig. 9 eine Ansicht in Richtung des Pfeiles IX in Fig. 8,
Fig. 10 in vergrösserter Darstellung eine weitere Ausführungsform eines Drehlagers mit Spannfeder und Drehlager,
Fig. 11 eine Ansicht in Richtung des Pfeiles XI in Fig. 10,
Fig. 12 in vergrösserter Darstellung eine weitere Ausführungsform eines Drehlagers,
Fig. 13 eine Ansicht in Richtung des Pfeiles XIII in Fig. 12,
Fig. 14 in schematischer Darstellung eine Aufnahme für den Mast.

Der Stehsegler hat ein Segelbrett 1, das mit einem Schwert 2 und einer Stabilisierflosse 3 versehen ist. Auf dem Segelbrett 1 ist ein Mast 4 schwenkbar und drehbar gelagert. Am Mast 4 ist ein Segel 5 befestigt, dessen Segelspitze 6 an einem Gabelbaum 7 gehaltert ist. Er ist in bekannter Weise mittels Rollagern bzw. Kugellagern mit dem Mast 4 verbunden. Die Segelspitze 6 ist, wie die Fig. 6 und 7 zeigen, über eine Spannvorrichtung 8 mit dem Gabelbaum 7 verbunden. Er hat zwei gekrümmte Arme 9, 10, die sogenannten. Spiere, zwischen denen das Segel 5 verläuft.

Wie Fig. 5 zeigt, ist der Mast 4 am unteren Ende 11 drehbar und schwenkbar mit dem Segelbrett 1 verbunden. Die Verbindung zwischen Mast 4 und Segelbrett 1 erfolgt über ein Kugelgelenk 12, das ein Verschwenken des Mastes in allen Richtungen erlaubt. Beim dargestellten Ausführungsbeispiel wird das Segel 5 zur Veränderung der Segelfläche auf den Mast 4 gewickelt bzw. von ihm abgewikkelt. Um das Segel während des Segelns leicht auf den Mast 4 aufwickeln bzw. von ihm abwickeln zu können, ist er in einer Drehrichtung federbelastet. Diese Federbelastung kann so vorgesehen sein, dass der Mast 4 bei maximaler Segelfläche (Fig. 1) in Aufwickelrichtung federbelastet ist, so dass nach Lockern der Spannvorrichtung 8 das Segel 5 selbsttätig auf den Mast 4 gewickelt wird. Er kann aber auch so ausgebildet sein, dass er in Abwikkelrichtung federbelastet ist, so dass die Segelfläche selbsttätig vergrössert wird, wenn die Spannvorrichtung 8 gelöst wird. In beiden Fällen ist die Spannvorrichtung 8 so angeordnet, dass sie eine der Federkraft jeweils entgegengerichtete Gegenkraft erzeugt, so dass das Segel 5 in der jeweiligen Lage gespannt gehalten wird. Der Mast 4 ist am unteren Ende 11 mit einer Rückholfeder 13 versehen. Sie ist vorzugsweise im Mast untergebracht, so dass sie gegen Verschmutzung und Korrosion geschützt ist.

Zur Aufnahme der Rückholfeder 13 weist der Mast 4 am unteren Ende eine Sacklochbohrung 14 auf, in die ein Endstück 15 des Mastes 4 ragt. In das Segelbrett 1 ist ein Fussstück 16 eingelassen, mit dem der Mast 4 am Segelbrett 1 befestigt ist. Das Endstück 15, das in die Sacklochbohrung 14 des Mastes 4 eingeschoben ist, weist am freien Ende eine Aufnahme 17 für die Rückholfeder 13 auf. Ausserdem greift in diese Aufnahme 17 ein Zapfen 18 ein, der in der Sacklochbohrung 14 des Mastes untergebracht ist und auf dem das Endstück 15 axial verschiebbar gelagert ist. Der Zapfen 18 kann drehbar in der Aufnahme 17 des Endstückes 15 gelagert sein, aber auch drehfest mit ihr verbunden sein. In diesem Falle dreht beim Aufwickeln des Segels 5 der Mast 4 mit dem Endstück 15. Im anderen Fall dreht der Mast 4 mit dem Zapfen 18 in der Aufnahme 17 des Endstückes 15.

Zusätzlich zur Rückholfeder 13 ist an dem vom Mast 4 abgewandten Ende des Gabelbaumes 7 eine weitere (nicht dargestellte) Rückholfeder vorgesehen. Vorzugsweise sind die beiden Rückholfedern gegensinnig vorgespannt, so dass das Segel beim Auf- und beim Abwickeln unter Federkraft steht. Bei allen bisher beschriebenen Ausführungsformen ist für die Rückholfeder eine Arretierung vorgesehen sein, mit der die Federkraft und damit die Segelspannung konstant gehalten werden kann.

Am unteren Mastende ist vorteilhaft eine Arretierung als Drehsicherung vorgesehen, mit welcher der Mast in der jeweils gewünschten Lage gegen Drehen arretiert werden kann.

Der Mast 4 ist infolge des Endstückes 15 am unteren Ende teleskopartig ausgebildet. Er kann dadurch zur Anpassung an die Körpergrösse des Benutzers und/oder die Segelgrösse in seiner Länge verstellt werden. Die Teleskopausbildung kann selbstverständlich auch an jeder anderen geeigneten Stelle des Mastes 4 vorgesehen sein.

Damit das Segel 5 trotz des in Fig. 3 angedeuteten Drehlagers 19 für den Gabelbaum 7 auf den Mast 4 gewickelt werden kann, ist das Segel auf seiner ganzen Länge oder wenigstens teilweise teilbar. Wie den Fig. 3 und 4 zu entnehmen ist, ist das Segel 5 quer zum Mast 4, vorzugsweise senkrecht zum Mast und parallel zum Gabelbaum 7 teilbar ausgebildet. Das Segel 5 ist vom Mast 4 aus teilbar und ist zu diesem Zweck mit einer lösbaren Trennstelle 20 versehen. Bei maximaler Segelfläche (Fig. 1) ist diese Trennstelle 20 geschlossen, so dass die volle Segelfläche zum Segeln zur Verfügung steht. Soll die Segelfläche hingegen verkleinert werden, wird die Trennstelle 20 in dem Masse geöffnet, in dem die Segelfläche verkleinert werden soll. Die Länge der Trennstelle 20 bestimmt die kleinste Segelfläche des Segels 5. Die Länge 21 der Trennstelle 20 (Fig. 1) und die Länge 22 des Segels 5 vom Mast 4 bis zur Segelspitze 6 sind so gewählt, dass beim Aufwickeln des Segels die gewünschte Segelfläche verbleibt. Vorteilhaft beträgt die Länge 21 der Trennstelle 20 etwa ein Drittel der Länge 22 des Segels 5. Bei einem solchen Längenverhältnis kann die Segelfläche etwa um die Hälfte verkleinert werden. Je nach Öffnungsgrad der Trennstelle 20 kann die Segelfläche kontinuierlich verändert werden und so optimal an die jeweils erforderlichen Gegebenheiten angepasst werden. Es hat sich als vorteilhaft erwiesen, die Trennstelle 20 durch einen Reissverschluss zu bilden. Er ist problemlos zu handhaben, so dass die Verstellung der Segelfläche während des Segelns einfach vorgenommen werden kann. Vorteilhaft wird ein Reissverschluss oder ähnliches verwendet, dessen Handhabe 23 in bekannter Weise an der Unterseite mit einer hakenförmigen Spitze versehen ist, die bei nur teilweise geöffnetem Reissverschluss zwischen dessen Zähne eingreift und so ein weiteres Öffnen des Reissverschlusses verhindert. Anstelle eines Reissverschlusses können auch ein Klettverschluss, Druckknöpfe und dergleichen verwendet werden.

Das Segel 5 ist im Bereich des dem Masten 4 zugewandten Endes 24 der Trennstelle 20 mit einer Aussparung 25 versehen, damit das Segel nicht auf das Drehlager 19 für den Gabelbaum 7 aufgewickelt wird. Wie Fig. 4 zeigt, wird das Segel im Bereich oberhalb und unterhalb des Drehlagers 19 auf den Mast 4 gewickelt, so dass keine Gefahr besteht, dass das Segel 5 beschädigt wird oder am Drehlager 19 hängen bleibt.

Die Spannvorrichtung 8 (Fig. 6 und 7) greift an der Segelspitze 6 an. Die Spannvorrichtung 8 ist am Gabelbaum 7 gehaltert und kann dadurch während des Segelns bequem vom Benutzer des Stehseglers betätigt werden. Sie hat ein Spannseil 26, das an der Segelspitze 6 angreift und mit einem am Gabelbaum 7 gehalterten Betätigungsglied 27 gespannt werden kann. Für das Spannseil 26 ist an der Segelspitze 6 zweckmässig eine Lasche 28 vorgesehen, durch die das Spannseil geführt werden kann. Das Betätigungsglied 27 ist im Übergangsbereich 29 zwischen den beiden Gabelbaumarmen 9 und 10 angeordnet und wird durch zwei mit einer Kurbel 30 drehbare Seilscheiben 31 und 32 gebildet, auf die das Spannseil 26 aufgewickelt werden kann. Die Seilscheiben 31 und 32 sind vorzugsweise versenkt im Übergangsbereich 29 untergebracht (Fig. 6), so dass sie während des Segelns nicht stören. Die Seilscheiben 31, 32 sitzen auf einer Welle 33, die mit der Kurbel 30 gedreht werden kann. Für das Spannseil 26 sind im Übergangsbereich 29 des Gabelbaumes 7 nicht näher dargestellte Kanäle vorgesehen, durch die das Spannseil zu den Seilscheiben geführt wird, die durch eine von der Welle 33 durchsetzte Zwischenwand 34 voneinander getrennt sind. Die Kurbel 30 liegt im Bereich oberhalb des Übergangsbereiches 29 und kann durch eine Arretierung 35 gegen Drehen gesichert werden. Die Kurbel 30 ist mit einer umlegbaren Handhabe 36 versehen, die aus der in Fig. 6 dargestellten Lage um 180° nach unten umgelegt werden kann. Als Arretierung 35 für diese Handhabe 36 ist im Übergangsbereich 29 auf der vom Segel 5 abgewandten Aussenseite eine Vertiefung vorgesehen, in welche die umgelegte Handhabe eingreift. Dadurch ist die Kurbel in konstruktiv einfacher Weise gegen unbeabsichtigtes Verdrehen gesichert. Die Spannung des Segels 5 kann dadurch nicht versehentlich aufgehoben werden.

Wie Fig. 1 zeigt, liegt die Trennstelle 20 in Höhe des Gabelbaumes 7 und parallel zu diesem. Soll nun die Segelfläche verkleinert werden, muss der Benutzer des Stehseglers zunächst die Trennstelle 20 im gewünschten Masse öffnen. Anschliessend ist es nur noch notwendig, die Handhabe 36 aus der Arretierung 35 zu entfernen. Infolge der vorgespannten Rückholfeder 13 wird nunmehr der Mast 4 selbsttätig in Aufwickelrichtung gedreht, wobei das Segel 5 auf den Mast 4 gewickelt und die gabelbaumseitige Rückholfeder gespannt wird. Der Benutzer kann die Aufwickelgeschwindigkeit in einfacher Weise mittels der Kurbel 30 kontrollieren, indem er diese während des Aufwickelvorganges hält und in gewünschtem Masse dreht. Sobald die gewünschte kleinere Segelfläche eingestellt ist, wird die Handhabe 36 wieder in die Vertiefung 35 umgelegt, wodurch die eingestellte Lage des Segels 5 arretiert ist. Mittels der Rückholfeder 13 und der Arretierung 35 wird das Spannseil 26 und damit das Segel 5 selbsttätig gespannt. In entsprechend umgekehrter Weise kann die Segelfläche wieder vergrössert werden, indem die Arretierung gelöst und lediglich die Kurbel 30 gedreht und das Segel 5 gegen die Kraft der Rückholfeder 13 vom Mast 4 abgewickelt wird. Die gabelbaumseitige Rückholfeder unterstützt dabei den Abwickelvorgang.

Da der Gabelbaum 7 infolge der Trennstelle 20 nur in einer bestimmten Höhe angebracht werden kann, ist mittels der Höhenverstellbarkeit des Mastes 4 dennoch sichergestellt, dass das Segel 5, der Mast und die Handhabung des Gabelbaumes an unterschiedliche Körpergrössen angepasst werden kann. Der Mast 4 wird lediglich axial gegenüber dem Endstück 15 verschoben und in der jeweiligen Axiallage in nicht näher dargestellter Weise gesichert. Anstelle der beiden Seilscheiben 31, 32 reicht auch nur eine Seilscheibe aus. In diesem Falle ist das eine Ende des Spannseiles 26 an der Segelspitze 6 befestigt, während das andere Spannseilende auf dieser Seilscheibe befestigt ist und beim Drehen der Seilscheibe auf diese aufgewickelt oder von ihr abgewickelt wird. Anstelle des Spannseiles kann auch eine Spannkette vorgesehen werden, für die ein oder zwei Kettenräder anstelle der Seilscheiben notwendig sind.

Da das Segel 5 axial unverschieblich am Mast 4 gehaltert ist, erübrigt sich eine besondere Formgestaltung des vertikal ausgebildeten Mastes 4 bzw. des Segels 5. Zur Verbindung mit dem Mast 4 ist das Segel lediglich mit einer Tasche 37 versehen, durch die der Mast ragt. Damit bei der Veränderung der Segelfläche das Segel 5 auch vom Mast 4 in Aufwickelrichtung mitgenommen wird, ist die Segeltasche 37 zweckmässig an der Mastspitze, am unteren Ende und in Höhe der Trennstelle 20 am Mast 4 festklemmbar. Es ist aber auch möglich, das Segel 5 drehfest mit dem Mast 4 zu verbinden. Dies ist beispielsweise durch ein von der Mastspitze bis zur Aussparung 25 und von dieser bis zum unteren Ende des Mastes 4 gespanntes Seil zu erreichen, mit dem die drehfeste Verbindung (Seil, Nut, Schiene) zwischen Mast und Segel hergestellt wird.

Bei der Ausführungsform gemäss den Fig. 1 bis 6 wird das Drehlager 19 in herkömmlicher Weise durch ein Seil gebildet, das mehrfach um den Mast 4 geschlungen und mit dem Gabelbaum verbunden ist. Da der Mast 4 jedoch drehbar gegenüber dem Gabelbaum 7 ist, ist die Reibung zwischen dem Mast und dem Seil verhältnismässig gross. Die Fig. 8 und 9 zeigen eine Ausführungsform, bei der das Drehlager 19a ein reibungsarmes Drehen des Mastes 4 gewährleistet. Das Drehlager 19a hat eine Hülse 38, die am Gabelbaum 7 im Übergangsbereich 39 zwischen den beiden Armen 9 und 10 befestigt ist. Die Hülse 38 ragt nach oben und unten über den Gabelbaum (Fig. 8) und umgibt den Mast 4 mit geringem Spiel. Zur Axialsicherung der Hülse 38 auf dem Mast 4 sind zwei schellenförmige Klemmstücke 40 und 41 vorgesehen, die an beiden Enden der Hülse auf dem Mast 4 festgeklemmt werden. Die Hülse 38 liegt zwar auf dem unteren Klemmstück 41 auf, so dass an dieser Stelle eine gewisse Reibung auftritt, jedoch ist diese so gering, dass sie praktisch nicht ins Gewicht fällt. Mit einer solchen Ausbildung des Drehlagers 19a wird eine äusserst reibungsarme Drehlagerung für den Mast 4 erreicht, so dass das Segel 5 mühelos auf die gewünschte Segelfläche eingestellt werden kann. Die Gesamtlänge des Drehlagers 19a mit der Hülse 38 und den Klemmstücken 40 und 41 ist so gross, dass es vorzugsweise innerhalb der Aussparung 25 (Fig. 3) des Segels untergebracht werden kann. Im übrigen ist der Stehsegler gleich ausgebildet wie bei der zuvor beschriebenen Ausführungsform.

Die Ausführungsform gemäss den Fig. 10 und 11 unterscheidet sich vom Ausführungsbeispiel nach den Fig. 8 und 9 dadurch, dass innerhalb der Hülse 38b die Rückholfeder 13b für den Mast 4 untergebracht ist. Das eine Ende 42 der Rückholfeder 13b ist im oberen Klemmstück 40 und das andere Ende 43 im unteren Klemmstück 41 befestigt. Je nach Drehrichtung des Mastes 4 wird die Rückholfeder 13b gespannt oder entspannt. Bei dieser Ausführungsform entfällt die Rückholfeder im unteren Endbereich des Mastes 4. Da die Rückholfeder 13b im Bereich des Drehlagers 19b untergebracht ist, ergeben sich wesentlich günstigere Hebel- und Kraftverhältnisse als bei den Ausführungsformen, bei denen die Rückholfeder am unteren Mastende vorgesehen ist.

Bei der Ausführungsform nach den Fig. 12 und 13 ist der Mast 4c durch zwei Mastteile 44 und 45 gebildet, die durch ein Zwischenstück 46 miteinander verbunden sind, welches das Drehlager 19c bildet. Es hat einen zylindrischen Mittelteil 47, der gleichen Aussendurchmesser wie die Mastteile 44 und 45 aufweist. Dadurch weist der Mast 4c im Bereich des Drehlagers 19c keine Absätze oder dergleichen auf, so dass keine Störungen bei der Veränderung der Segelfläche auftreten. Die beiden Endstücke 48, 49 des Zwischenstückes 46 haben gegenüber dem Mittelteil 47 kleineren Aussendurchmesser, so dass zwischen den Endbereichen der Mastteile 44 und 45 und den Endstücken ein ringförmiger Raum verbleibt, in dem jeweils eine Rückholfeder 13c, 13c' untergebracht ist. Das eine Ende der Rückholfedern 13c, 13c' ist am Mastteil 44 bzw. 45 und das andere Ende an den Endstücken 48 bzw. 49 des Mittelteiles 7 befestigt. Vorzugsweise sind die beiden Rückholfedern 13c, 13c' gegensinnig vorgespannt, so dass die eine Rückholfeder beim Aufwickeln und die andere Rückholfeder beim Abwickeln des Segels 5 wirksam wird. Auch bei dieser Ausführungsform ist im unteren Endbereich des Mastes 4c keine Rückholfeder mehr erforderlich. Die Endstücke 48 und 49 des Mittelteiles 46 sind in geeigneter Weise mit den jeweiligen Enden der Mastteile 44 und 45 drehbar verbunden.

Eine gegenüber den vorausgegangenen Beispielen völlig andersartige Ausführung ist in Fig. 14 dargestellt, die eine einfache Montagemöglichkeit für den Mast 4 am Gabelbaum 7d zeigt. Der Übergangsbereich 39d des Gabelbaumes 7d ist als Schwenkteil ausgebildet, der um eine parallel zum Mast 4 liegende Achse 50 schwenkbar ist. Im Übergangsbereich 39d ist eine kreisförmige Durchbrechung 51 für den Mast 4 vorgesehen, die teilweise durch den schwenkbaren Übergangsbereich 39d und teilweise durch den feststehenden Teil des Gabelbaumes 7d begrenzt wird. Zum Einsetzen des Mastes 4 in die Durchbrechung 51 wird der schwenkbare, teilkreisförmig gekrümmte Übergangsbereich 39d um die Achse 50 in Richtung des Doppelpfeiles 52 in die in Fig. 14 gestrichelt gezeichnete Lage geschwenkt. Der Mast 4 kann dann in die Durchbrechung 51 eingesetzt werden. Anschliessend wird der Übergangsbereich 39d zurückgeschwenkt, so dass er den Mast 4 umschliesst. Anschliessend wird der Übergangsbereich 39d in geeigneterweise am übrigen Teil des Gabelbaumes 7d arretiert.

Mit dem erfindungsgemässen Stehsegler wird dem Anfänger, aber auch dem Könner, ein Gerät an die Hand gegeben, das sich leicht und einfach bedienen lässt, eine hohe Sicherheit bei wechselnden Wetter- und Windverhältnissen bietet und neue sportliche Höchstleistungen individuell jedem ermöglicht. So kann die Segelfläche mühelos vergrössert oder verkleinert werden, etwa von 6 qm beim Vollsegel bis auf 3 qm, also auf etwa die halbe Segelfläche. Dadurch verringert sich die Windangriffsfläche, so dass beim Auftreten von starken Winden oder Böen durch Verkleinerung der Segelfläche auch der Anfänger den Stehsegler sicher zur Anlegestelle bzw. zum Strand zurücksegeln kann. Darüber hinaus kann der Stehsegler infolge der Längenverstellbarkeit des Mastes 4 auf unterschiedliche Körpergrössen eingestellt werden. Aber auch der Könner kann nunmehr den Stehsegler optimal an unterschiedliche Wetter- und Windverhältnisse anpassen.

## Patentansprüche

1. Stehsegler mit einem Segelbrett (1), das mit einem dreh- und schwenkbaren Mast (4) versehen ist, an dem über ein Drehlager (19) ein Gabelbaum (7) gehaltert ist, der von einem Segel (5) durchsetzt ist, dessen Segelspitze (6) mit dem Gabelbaum (7) verbunden ist, die quer zum Mast (4) zur Veränderung der Grösse der Segelfläche durch Aufwickeln des Segels auf den Mast verstellbar ist, und mit einer am Gabelbaum (7) vorgesehenen Spannvorrichtung (8), die am Segel (5) angreift und ein Spannseil (26) aufweist, dadurch gekennzeichnet, dass der Mast (4) zumindest eine, in zumindest einer Drehrichtung des Mastes wirkende Rückholfeder (13) aufweist, dass das Spannseil (26) von dem vom Mast (4) abgewandten Ende des Gabelbaumes (7) aus betätigbar ist, und dass die Spannvorrichtung (8) eine weitere, am Gabelbaumende vorgesehene und auf das Segel (5) wirkende Rückholfeder aufweist.

2. Stehsegler nach Anspruch 1, dadurch gekennzeichnet, dass die mastseitige Rückholfeder (13) im Mast (4) untergebracht ist.

3. Stehsegler nach Anspruch 1 oder 2, dadurch gekennzeichnet, dass die mastseitige Rückholfeder (13) im unteren Endbereich (11) des Mastes (4) vorgesehen ist.

4. Stehsegler nach einem der Ansprüche 1 bis 3, dadurch gekennzeichnet, dass die Rückholfedern (13) gegensinnig spann- bzw. entspannbar sind.

5. Stehsegler nach einem der Ansprüche 1 bis 4, dadurch gekennzeichnet, dass die Rückholfedern (13) arretierbar sind.

6. Stehsegler mit einem Segelbrett (1), das mit einem dreh- und schwenkbaren Mast (4) versehen ist, an dem ein Arme (9, 10) aufweisender Gabelbaum (7) über ein Drehlager (19b) gehaltert ist, das eine am Gabelbaum (7) vorgesehene und den Mast (4) umgebende Hülse (38b) aufweist, die in Axialrichtung des Mastes (4) durch Sicherungsglieder (40, 41) gesichert ist, und mit einer am Gabelbaum (7) vorgesehenen Spannvorrichtung (8), die am Segel (5) angreift und ein Spannseil (26) aufweist und wobei die Segelfläche durch Aufwickeln des Segels auf den Mast veränderbar ist, dadurch gekennzeichnet, dass der Mast (4) wenigstens eine, in zumindest einer Drehrichtung des Mastes wirkende Rückholfeder (13b) aufweist, die den Mast (4) umgibt und in der Hülse (38b) untergebracht ist, dass die beiden Enden (42, 43) der Rückholfeder (13b) an den Sicherungsgliedern (40, 41) befestigt sind, und dass das Spannseil (26) von dem vom Mast (4) abgewandten Ende des Gabelbaumes (7) bzw. vom Arm (10) des Gabelbaumes (7) aus betätigbar ist.

7. Stehsegler nach Anspruch 6, dadurch gekennzeichnet, dass die Spannvorrichtung (8) eine weitere, am Gabelbaumende vorgesehene und auf das Segel (5) wirkende Rückholfeder aufweist.

8. Stehsegler mit einem Segelbrett (1), das mit einem dreh- und schwenkbaren Mast (4) versehen ist, an dem ein Gabelbaum (7) über ein Drehlager (19c) gehaltert und an dem eine Spannvorrichtung (8) vorgesehen ist, die am Segel (5) angreift und ein Spannseil (26) aufweist und wobei die Segelfläche durch Aufwickeln des Segels auf den Mast veränderbar ist, dadurch gekennzeichnet, dass der Mast (4) zwei Mastteile (44, 45) aufweist, die durch das Drehlager (19c) miteinander verbunden sind, dass die Mastteile (44, 45) und das Drehlager (46) jeweils durch eine zwischen den Mastteilen (44, 45) und dem Drehlager (19c) untergebrachte Rückholfeder (13c, 13c') miteinander verbunden sind, die vorzugsweise gegensinnig vorgespannt sind, und dass das Spannseil (26) von dem vom Mast (4) abgewandten Ende des Gabelbaumes (7) aus betätigbar ist.

9. Stehsegler nach einem der Ansprüche 1 bis 8, dadurch gekennzeichnet, dass der Mast (4) in seiner Länge verstellbar ist.

10. Stehsegler nach Anspruch 9, dadurch gekennzeichnet, dass der Mast (4) teleskopartig ausgebildet ist.

11. Stehsegler nach Anspruch 10, dadurch gekennzeichnet, dass der Mast (4) am unteren Ende (11) teleskopartig ausgebildet ist.

12. Stehsegler nach einem der Ansprüche 1 bis 11, dadurch gekennzeichnet, dass das Spannseil (26) mit einem Betätigungsglied (27) am Ende bzw. am Arm (10) des Gabelbaumes (7) spannbar ist.

13. Stehsegler nach Anspruch 12, dadurch gekennzeichnet, dass das Betätigungsglied (27) wenigstens eine mit einer Kurbel (30) versehene Seilscheibe (31, 32) ist.

14. Stehsegler nach Anspruch 12 oder 13, dadurch gekennzeichnet, dass der Gabelbaum (7) eine Arretierung (35) für das Betätigungsglied (27) aufweist.

15. Stehsegler nach Anspruch 14, dadurch gekennzeichnet, dass die Arretierung (35) eine Drehsicherung für die Kurbel (30) ist.

16. Stehsegler nach einem der Ansprüche 13 bis 15, dadurch gekennzeichnet, dass die Kurbel (30) eine umlegbare Handhabe (36) aufweist.

17. Stehsegler nach Anspruch 16, dadurch gekennzeichnet, dass die Arretierung (35) eine Vertiefung im Gabelbaum (7) für die umlegbare Handhabe (36) ist.

18. Stehsegler nach einem der Ansprüche 1 bis 17, dadurch gekennzeichnet, dass der Mast (4) in seiner jeweiligen Lage durch eine Drehsicherung, vorzugsweise eine Arretierung gegenüber dem Segelbrett (1) sicherbar ist.

19. Stehsegler nach Anspruch 18, dadurch gekennzeichnet, dass die Drehsicherung am unteren Endbereich (11) des Mastes (4) vorgesehen ist.

20. Stehsegler nach einem der Ansprüche 1 bis 19, dadurch gekennzeichnet, dass ein mastseitiger Übergangsbereich (39d) des Gabelbaumes (7d) als Schwenkteil ausgebildet ist, der um eine zum Mast (4) parallele Achse (50) schwenkbar ist und der zusammen mit dem übrigen Gabelbaumteil eine Aufnahme (51) für den Mast begrenzt.

## Claims

1. Windsurfer with a sailboard (1) which is provided with a rotating and tilting mast (4) to which through a rotating bearing (19) a boom (7) is fitted which is provided with a sail (5) the tip (6) of which is connected with the boom (7) which can be adjusted laterally to the mast (4) for varying the size of the sail surface by winding up the sail on the mast and with a tensioning device (8) provided on the boom (7) which affects the sail (5) and is provided with a tensioning cable (26), characterized by the fact that the mast (4) has at least one return spring (13) acting in at least one direction of rotation of the mast, that the tensioning cable (26) can be operated from the end of the boom (7) away from the mast (4) and that the tensioning device (8) is fitted with a further return spring provided on the end of the boom and acting upon the sail (5).

2. Windsurfer according to Claim 1, characterized by the fact that the return spring (13) on the mast side is mounted in the mast (4).

3. Windsurfer according to Claim 1 or 2, characterized by the fact that the return spring (13) on the mast side is provided in the area of the lower end (11) of the mast (4).

4. Windsurfer according to one of Claims 1 to 3, characterized by the fact that the return springs (13) can be tightened and released in opposite directions.

5. Windsurfer according to one of Claims 1 to 4, characterized by the fact that the return springs (13) can be locked.

6. Windsurfer with a sailboard (1) provided with a rotating and pivoting mast (4) with a rotating bearing (19b) to which a boom (7) with arms (9, 10) is attached, with a sleeve (38b) provided on the boom (7) and surrounding the mast (4) which is secured in the axial direction of the mast (4) by clamps (40, 41) and with a clamp device (8) provided on the boom (7) which affects the sail (5) and has a tensioning cable (26) whereby the sail area can be varied by winding up the sail on the mast, characterized by the fact that the mast (4) has at least one return spring (13b) acting in at least one direction of rotation of the mast, which surrounds the mast (4) and is mounted in the sleeve (38b), that the two ends (42, 43) of the return spring (13b) are attached to the securing components (40, 41) and that the tensioning cable (26) can be operated from the end of the boom (7) away from the mast (4) or from the arm (10) of the boom (7).

7. Windsurfer according to Claim 6, characterized by the fact that the tensioning device (8) has a further return spring provided at the end of the boom and acting upon the sail (5).

8. Windsurfer with a sailboard (1) provided with a rotating and pivoting mast (4) to which a boom (7) is fitted in a rotating bearing (19c) and on which a tensioning device (8) is provided which affects the sail (5) and possesses a tensioning cable (26) whereby the sail area can be varied by winding up the sail on the mast, characterized by the fact that the mast (4) has two mast sections (44, 45) which are connected directly to each other by the rotating bearing (19c), that the mast section (44, 45) and the rotating bearing (46) are each connected together by a return spring (13c, 13c') mounted between the mast section (44, 45) and the rotating bearing (19c), the return springs preferably being pre-tensioned in opposite directions and that the tensioning cable (26) can be operated from the end of the boom (7) away from the mast (4).

9. Windsurfer according to one of the Claims 1 to 8, characterized by the fact that the mast (4) is adjustable in length.

10. Windsurfer according to Claim 9, characterized by the fact that the mast (4) is telescopic in design.

11. Windsurfer according to Claim 10, characterized by the fact that the mast (4) is telescopic in design at its lower end (11).

12. Windsurfer according to one of Claims 1 to 11, characterized by the fact that the tensioning cable (26) can be tightened by a activator component (27) at the end of the boom (7) or on the arm (10) of the boom (7).

13. Windsurfer according to Claim 12, characterized by the fact that the activator component (27) is at least one cable pulley (31, 32) provided with a crank (30).

14. Windsurfer according to Claim 12 or 13, characterized by the fact that the boom (7) has a locking mechanism (35) for the activator component (27).

15. Windsurfer according to Claim 14, characterized by the fact that the locking component (35) is an anti-rotation device for the crank (30).

16. Windsurfer according to one of Claims 13 to 15, characterized by the fact that the crank (30) has a folding handle (36).

17. Windsurfer according to Claim 16, characterized by the fact that the locking mechanism (35) has a recess in the boom (7) for the folding handle (36).

18. Windsurfer according to one of Claims 1 to 17, characterized by the fact that the mast (4) can be secured in its relevant position by comparison to the sailboard (1) by means of an anti-rotation device, preferably a locking mechanism.

19. Windsurfer according to Claim 18, characterized by the fact that the anti-rotation device is provided at the lower end (11) of the mast (4).

20. Windsurfer according to one of Claims 1 to 19, characterized by the fact that a section (39d) of the boom (7d) on the mast side is designed as a pivoting section which can pivot around an axis (50) parallel to the mast (4) and which together with the remaining section of the boom limits a mounting (51) for the mast.

## Revendications

1. Engin à voile à conduire debout, équipé d'une planche à voile (1) munie d'un mât rotatif et basculant (4) sur lequel est fixé, par l'intermédiaire d'un palier de pivotement (19), un arceau (Wishbone) (7) traversé par une voile (5) dont la pointe (6) est reliée à l'arceau (7), lequel est réglable transversalement au mât (4) pour modifier la grandeur de la surface de voile par enroulement de la voile sur le mât, et comportant également un dispositif tendeur (8) prévu sur l'arceau (7), lequel dispositif tendeur agit sur la voile (5) et comporte un câble tendeur (26), caractérisé en ce que le mât (4) comporte au moins un ressort de rappel (13) agissant dans au moins un des sens de rotation du mât, en ce que le câble tendeur (26) peut être actionné à partir de l'extrémité de l'arceau (7) opposée au mât, et en ce que le dispositif tendeur (8) comporte un autre ressort de rappel prévu à l'extrémité de l'arceau et agissant sur la voile (5).

2. Engin à voile selon la revendication 1, caractérisé en ce que le ressort de rappel (13) côté mât est logé dans le mât (4).

3. Engin à voile selon la revendication 1 ou 2, caractérisé en ce que le ressort de rappel (13) côté mât est prévu dans la zone terminale inférieure (11) du mât (4).

4. Engin à voile selon l'une des revendications 1 à 3, caractérisé en ce que les ressorts de rappel (13) peuvent être tendus ou détendus en sens inverse.

5. Engin à voile selon l'une des revendications 1 à 4, caractérisé en ce que les ressorts de rappel (13) peuvent être bloqués.

6. Engin à voile à conduire debout, équipé d'une planche à voile (1) munie d'un mât (4) rotatif et basculant sur lequel un arceau (Wishbone) (7) comportant des bras (9, 10) est fixé par l'intermédiaire d'un palier de pivotement (19b) comportant un manchon (38b) prévu sur l'arceau (7) et entourant le mât (4), lequel manchon est bloqué dans le sens axial du mât (4) par des éléments de blocage (40, 41), et un dispositif tendeur (8) prévu sur l'arceau (7) qui agit sur la voile (5) et comporte un câble tendeur (26), la surface de la voile pouvant être modifiée par enroulement de la voile sur le mât, caractérisé en ce que le mât (4) comporte.au moins un ressort de rappel (13b) agissant dans au moins un des sens de rotation du mât, lequel ressort entoure le mât (4) et est logé dans le manchon (38b), en ce que les deux extrémités (42, 43) du ressort de rappel (13b) sont fixés sur les éléments de blocage (40, 41), et en ce que le câble tendeur (26) peut être actionné à partir de l'extrémité de l'arceau (7) opposée au mât (4), ou à partir du bras (10) de l'arceau (7).

7. Engin à voile selon la revendication 6, caractérisé en ce que le dispositif tendeur (8) comporte un autre ressort de rappel prévu sur l'extrémité de l'arceau et agissant sur la voile (5).

8. Engin à voile à conduire debout, équipé d'une planche à voile (1), munie d'un mât (4) rotatif et basculant sur lequel est fixé un arceau (Wishbone) (7) par l'intermédiaire d'un palier de pivotement (19c) et sur lequel est prévu un dispositif tendeur (8) qui agit sur la voile (5) et comporte un câble tendeur (26), la surface de la voile pouvant être modifiée par l'enroulement de la voile sur le mât, caractérisé en ce que le mât (4) comporte deux parties de mât (44, 45) qui sont reliées ensemble par le palier de pivotement (19c), en ce que les parties de mât (44, 45) et le palier de pivotement (46) sont respectivement reliés ensemble par des ressorts de rappel (13c, 13c') logés entre les parties de mât (44, 45) et le palier de pivotement (19c), ces ressorts de rappel étant précontraints de préférence en sens inverse, et en ce que le câble tendeur (26) peut être actionné à partir de l'extrémité de l'arceau (7) opposée au mât (4).

9. Engin à voile selon l'une des revendications 1 à 8, caractérisé en ce que la longueur du mât (4) est réglable.

10. Engin à voile selon la revendication 9, caractérisé en ce que le mât (4) est réalisé télescopique.

11. Engin à voile selon la revendication 10, caractérisé en ce que le mât (4) est réalisé télescopique à l'extrémité inférieure (11).

12. Engin à voile selon l'une des revendications 1 à 11, caractérisé en ce que le câble tendeur (26) peut être tendu au moyen d'un élément d'actionnement (27) à l'extrémité ou sur le bras (10) de l'arceau (7).

13. Engin à voile selon la revendication 12, caractérisé en ce que l'élément d'actionnement (27) est au moins une poulie (31, 32) munie d'une manivelle (30).

14. Engin à voile selon la revendication 12 ou 13, caractérisé en ce que l'arceau (7) comporte un dispositif de blocage pour l'élément d'actionnement (27).

15. Engin à voile selon la revendication 14, caractérisé en ce que le dispositif de blocage (35) est un dispositif de blocage de la rotation de la manivelle (30).

16. Engin à voile selon l'une des revendications 13 à 15, caractérisé en ce que la manivelle (30) comporte un poignée (36) rabattable.

17. Engin à voile selon la revendication 16, caractérisé en ce que le dispositif de blocage (35) est une cavité dans l'arceau (7) pour la poignée rabattable (36).

18. Engin à voile selon l'une des revendications 1 à 17, caractérisé en ce que le mât (4) peut être bloqué en position par un dispositif de blocage de rotation, de préférence un dispositif de blocage par rapport à la planche à voile (1).

19. Engin à voile selon la revendication 18, caractérisé en ce que le dispositif de blocage de la rotation est prévu dans la zone terminale inférieure (11) du mât (4).

20. Engin à voile selon l'une des revendications 1 à 19, caractérisé en ce qu'on réalise une zone de transition (39d) de l'arceau (7d) côté mât sous forme d'élément de basculement qui peut basculer autour d'un axe (50) parallèle au mât (4) et qui délimite avec le reste de l'arceau un logement (51) pour le mât.
